# FASCICULE DE BREVET EUROPEEN

(11) **EP 1 052 672 B1**
(45) Date de publication et mention de la délivrance du brevet: **13.10.2004**
(21) Numéro de dépôt: 00401028.6
(22) Date de dépôt: 13.04.2000
(51) Int. Cl.: H01J 27/04, H01J 49/10

(54) **Source ionique pour spectromètre de masse à temps de vol analysant des echantillons gazeux**
Flugzeitmassenspektrometerionenquelle zur Analyse von Gasproben
Time-of-flight mass spectrometer ion source for gas sample analysis

(30) Priorité: 22.04.1999 FR 9905088
(43) Date de publication de la demande: 15.11.2000
(73) Titulaire: ALCATEL, 75008 Paris (FR)
(72) Inventeur: Pierrejean, Didier, 74370 Villaz (FR); Galland, Bruno, 91750 Chevannes (FR)
(74) Mandataire: Lamoureux, Bernard

(56) Documents cités:
- FR-A- 2 294 539
- PATENT ABSTRACTS OF JAPAN vol. 1999, no. 05, 31 mai 1999 (1999-05-31) & JP 11 040069 A (HAMAMATSU PHOTONICS KK), 12 février 1999 (1999-02-12)

## Description

La présente invention concerne les moyens d'ionisation d'échantillons gazeux pour analyse dans un spectromètre de masse.

Dans un spectromètre de masse, on analyse un échantillon gazeux en bombardant l'échantillon par un flux d'électrons, puis en mettant en mouvement les ions ainsi obtenus pour les différencier ensuite en fonction de leur trajectoire ou de leur vitesse.

Il y a un intérêt à produire une ionisation importante de l'échantillon gazeux, afin d'augmenter la sensibilité de la mesure, et d'augmenter la résolution du spectromètre de masse.

Dans les spectromètres de masse à temps de vol, les ions produits par la source ionique sont lancés à l'entrée d'un tube de vol dans lequel ils conservent une vitesse constante, et on détecte en sortie du tube de vol le temps de vol correspondant à chaque type d'ions de l'échantillon gazeux à analyser, pour en déduire leur nature. Il faut pour cela lancer à l'entrée du tube de vol un paquet d'ions préalablement accéléré, repérer le temps de départ du paquet d'ions, et repérer les instants d'arrivée des différents ions à l'autre extrémité du tube de vol.

Il est alors avantageux de générer des paquets d'ions de durée la plus faible possible, comprenant un nombre maximum d'ions. Cela est obtenu par une source ionique impulsionnelle.

Les sources ioniques habituellement utilisées dans les spectromètres de masse comprennent un canon à électrons ayant une source d'électrons et une ou plusieurs électrodes de conditionnement du flux d'électrons pour générer un flux d'électrons approprié dirigé vers une zone d'ionisation de gaz dans laquelle se forment des ions soumis à une ou plusieurs électrodes de conditionnement de flux d'ions. Le flux d'électrons est généralement dirigé vers la zone d'ionisation de gaz dans une direction perpendiculaire à la direction du tube de vol du spectromètre de masse. Il en résulte un encombrement important, et une difficulté d'intégration. La quantité d'ions produite est relativement faible, ce qui limite la sensibilité de l'appareil.

Le problème proposé par la présente invention est de concevoir une nouvelle structure de source ionique pour spectromètre de masse, présentant une plus grande compacité et une plus grande sensibilité, étant facilement intégrable avec les autres composants d'un spectromètre de masse.

Pour atteindre ces objets ainsi que d'autres, une source ionique pour spectromètre de masse selon l'invention comprend un canon à électrons ayant une source d'électrons et une ou plusieurs électrodes de conditionnement de flux d'électrons pour générer un flux d'électrons approprié dirigé vers une zone d'ionisation de gaz dans laquelle se forment des ions soumis à une ou plusieurs électrodes de conditionnement de flux d'ions ; en aval des électrodes de conditionnement de flux d'électrons, on interpose dans le flux d'électrons une ou plusieurs galettes à microcanaux, de sorte que, à partir d'un faisceau électronique primaire pulsé contenant relativement peu d'électrons, on génère un faisceau électronique secondaire pulsé contenant beaucoup d'électrons.

Les galettes à microcanaux assurent une multiplication du flux d'électrons, de sorte que l'ionisation ultérieure de l'échantillon gazeux est également multipliée. La sensibilité et le pouvoir de résolution de l'appareil s'en trouvent ainsi considérablement augmentés.

On peut avantageusement disposer, en aval de la zone occupée par la ou les galettes à microcanaux, au moins une électrode supplémentaire adaptée pour disperser le faisceau électronique secondaire afin de lui conserver ses qualités temporelles tout en améliorant ses qualités spatiales.

Ainsi, on favorise encore l'augmentation de l'ionisation de l'échantillon gazeux, et donc la sensibilité d'un appareil incorporant la source ionique.

De préférence, la zone d'ionisation de gaz est située entre une électrode de répulsion amont, traversée par le faisceau électronique secondaire et retenant les électrons en repoussant les ions, et une électrode d'accélération aval qui attire les ions.

Grâce à cette disposition, on peut placer la source ionique en alignement avec l'axe du tube de vol à l'entrée du tube de vol d'un spectromètre de masse à temps de vol. On obtient ainsi une meilleure intégration de la source ionique, et une plus grande compacité de l'appareil.

La zone d'ionisation doit de préférence être à proximité immédiate de la ou des galettes à microcanaux, afin que le faisceau électronique secondaire garde ses qualités temporelles et reste dense, de sorte que tous les ions d'un paquet d'ions pénètrent sensiblement en même temps dans le tube de vol.

On peut utiliser comme source d'électrons un filament chauffé à une température appropriée pour générer un flux d'électrons par thermoémission, de façon traditionnelle. Le faisceau électronique primaire est alors modulé en impulsion par une électrode de déviation.

En alternative, la source d'électrons peut avantageusement être une cathode à émission de champ à micropointes, produisant un faisceau électronique primaire modulé en impulsion.

L'invention peut trouver notamment application dans la réalisation de spectromètres à temps de vol incorporant une telle source ionique.

D'autres objets, caractéristiques et avantages de la présente invention ressortiront de la description suivante de modes de réalisation particuliers, faite en relation avec les figures jointes, parmi lesquelles:
- la figure 1 illustre le schéma de principe d'un spectromètre de masse à temps de vol selon un mode de réalisation de la présente invention ;
- la figure 2 est une vue schématique en perspective en partie découpée d'une galette à microcanaux pour amplification du flux d'électrons ; et
- la figure 3 est une coupe longitudinale d'un canal de la galette à microcanaux de la figure 2, illustrant le principe de l'amplification du flux d'électrons.

En se référant à la figure 1, un spectromètre de masse à temps de vol selon le mode de réalisation représenté comprend de façon générale un canon à électrons 1, suivi d'un canon à ions 2, lui-même suivi d'un tube de vol 3 dont la sortie communique avec un détecteur d'ions 4.

Le canon à électrons 1 comprend une source d'électrons 5. Dans la réalisation illustrée sur la figure, la source d'électrons 5 est un filament tel qu'un filament de tungstène alimenté par un générateur de chauffage 6 pour être portée à une température suffisante assurant une thermoémission d'ions. Les électrons émis par la source d'électrons 5 sont sollicités par une ou plusieurs électrodes de conditionnement de flux d'électrons 7, par exemple une électrode d'accélération 71 et une ou plusieurs électrodes de focalisation 72.

Dans le cas d'une source d'électrons 5 sous forme de filament à thermoémission, une électrode de déviation 73 permet de moduler de façon impulsionnelle le flux d'électrons sortant 8.

En alternative, on peut utiliser comme source d'électrons 5 une cathode à émission de champ à micropointes, comprenant un substrat conducteur sur lequel sont réalisées des micropointes conductrices engagées dans des cavités d'une couche isolante interposée entre le substrat et une grille polarisée positivement. Une telle cathode à émission de champ à micropointes permet de moduler par elle-même le flux sortant d'électrons, sans nécessiter d'électrode de déviation 73.

En aval des électrodes de conditionnement de flux d'électrons 7, on interpose selon l'invention dans le flux d'électrons 8 une ou plusieurs galettes à microcanaux. Dans la réalisation illustrée sur la figure 1, on utilise une première galette à microcanaux 9 et une seconde galette à microcanaux 10, séparées l'une de l'autre par une électrode intergalette 11. A partir d'un faisceau électronique primaire 8 pulsé contenant relativement peu d'électrons, les galettes à microcanaux 9 et 10 génèrent un faisceau électronique secondaire 12 pulsé contenant beaucoup d'électrons, procurant un gain de 100 à plusieurs milliers.

En pratique, le faisceau électronique primaire peut être équivalent à un courant électrique de l'ordre de 1 à 10 µ A, et le faisceau électronique secondaire peut correspondre à plusieurs milliampères, suivant le gain des galettes à microcanaux 9 et 10.

Les faisceaux électroniques primaire 8 et secondaire 12 peuvent par exemple être formés d'impulsions dont la durée est de l'ordre de la nanoseconde.

La constitution et le fonctionnement de principe des galettes à microcanaux sont expliqués en relation avec les figures 2 et 3. Comme on le voit sur la figure 2, une galette à microcanaux 9 est un élément généralement plat, ayant une épaisseur E de l'ordre de 0,5 mm, et constitué de la juxtaposition côte à côte d'un très grand nombre de tubes capillaires en verre à très petit diamètre, comprenant par exemple le tube 13, orientés selon des axes perpendiculaires au plan général de la galette 9. Les tubes capillaires peuvent présenter un diamètre e d'environ 12 microns, et ils sont ouverts à leur deux extrémités sur les faces principales de la galette 9. Les faces principales de la galette 9 sont métallisées, pour constituer, comme illustré sur la figure 3, une électrode d'entrée 14 et une électrode de sortie 15, soumises à une différence de potentiel VD. Le potentiel de l'électrode de sortie 15 est supérieur au potentiel de l'électrode d'entrée 14. La paroi intérieure du tube capillaire 13 est traitée pour présenter une résistance appropriée, et forme un multiplicateur d'électrons secondaires indépendant. Lorsqu'un électron du faisceau électronique primaire 8 pénètre dans le tube 13, il peut venir frapper la paroi du tube 13 et décrocher un ou plusieurs autres électrons qui se trouvent accélérés par le champ électrique présent entre les électrodes d'entrée 14 et de sortie 15. Les électrons ainsi détachés vont frapper eux-mêmes la paroi opposée du tube 13, décrochant d'autres électrons qui sont eux-mêmes accélérés, et il en résulte de proche en proche la multiplication des électrons en mouvement, produisant un faisceau électronique secondaire 12 contenant beaucoup d'électrons.

En se référant à nouveau à la figure 1, le faisceau électronique secondaire 12 se propage jusqu'à une zone d'ionisation 16 à l'intérieur du canon à ions 2. Dans cette zone d'ionisation 16, les électrons frappent les atomes de l'échantillon gazeux à analyser, et les transforment en ions. La zone d'ionisation de gaz 16 est située entre une électrode de répulsion 17 amont traversée par le faisceau électronique secondaire 12 et qui retient les électrons en repoussant les ions, et une électrode d'accélération aval 18 qui attire les ions.

Le flux d'ions 19 ainsi produit est envoyé à l'entrée 20 du tube de vol 3, puis parcourt la longueur du tube de vol 3 pour sortir par sa sortie 21 et pénétrer dans le détecteur d'ions 4. Ainsi, comme illustré sur la figure 1, la source d'ions est disposée en ligne à l'entrée du tube de vol 3 du spectromètre de masse à temps de vol.

Le détecteur d'ions 4 peut comprendre des galettes à microcanaux 22 et 23, générant un flux d'électrons multiplié venant frapper une électrode cible 24. La mesure s'effectue en détectant les impulsions électriques recueillies par l'électrode cible 24.

Dans la réalisation illustrée sur la figure 1, on a prévu en outre, en aval de la zone occupée par la ou les galettes à microcanaux 9 et 10 du canon à électrons, au moins une électrode supplémentaire 25 adaptée pour disperser le faisceau électronique secondaire 12 afin de lui conserver ses qualités temporelles tout en améliorant ses qualités spatiales. On augmente ainsi l'ionisation dans la zone d'ionisation 16.

De préférence, la zone d'ionisation 16 est à proximité immédiate de la galette à microcanaux 10, de laquelle elle est séparée par une distance réduite, par exemple de 1 à 2 mm environ.

La présente invention n'est pas limitée aux modes de réalisation qui ont été explicitement décrits, mais elle en inclut les diverses variantes et généralisations couverts par les revendications.

## Revendications

1. Source ionique pour spectromètre de masse, comprenant un canon à électrons (1) ayant une source d'électrons (5) et une ou plusieurs électrodes de conditionnement de flux d'électrons (7) pour générer un flux d'électrons approprié dirigé vers une zone d'ionisation de gaz (16) dans laquelle se forment des ions soumis à une ou plusieurs électrodes de conditionnement de flux d'ions (17, 18), **caractérisée en ce que**, en aval des électrodes de conditionnement de flux d'électrons (7), on interpose dans le flux d'électrons (8) une ou plusieurs galettes à microcanaux (9, 10), de sorte que, à partir d'un faisceau électronique primaire (8) pulsé contenant relativement peu d'électrons, on génère un faisceau électronique secondaire (12) pulsé contenant beaucoup d'électrons.

2. Source ionique selon la revendication 1, **caractérisée en ce qu'**on dispose, en aval de la zone occupée par la ou les galettes à microcanaux (9, 10), au moins une électrode supplémentaire (25) adaptée pour disperser le faisceau électronique secondaire (12) afin de lui conserver ses qualités temporelles tout en améliorant ses qualités spatiales.

3. Source ionique selon l'une des revendications 1 ou 2, **caractérisée en ce que** la zone d'ionisation de gaz (16) est située entre une électrode de répulsion (17) amont traversée par le faisceau électronique secondaire (12) et qui retient les électrons en repoussant les ions, et une électrode d'accélération (18) aval qui attire les ions.

4. Source ionique selon l'une quelconque des revendications 1 à 3, **caractérisée en ce qu'**elle est disposée en alignement à l'entrée du tube de vol (3) d'un spectromètre de masse à temps de vol.

5. Source ionique selon l'une quelconque des revendications 1 à 4, **caractérisée en ce que** la zone d'ionisation de gaz (16) est à proximité immédiate de la ou des galettes à microcanaux (9, 10).

6. Source ionique selon l'une quelconque des revendications 1 à 5, **caractérisée en ce que** la source d'électrons (5) est un filament chauffé à une température appropriée pour générer un flux d'électrons par thermoémission, et le faisceau électronique primaire (8) est modulé en impulsion par une électrode de déviation (73).

7. Source ionique selon l'une quelconque des revendications 1 à 5, **caractérisée en ce que** la source d'électrons (5) est une cathode à émission de champ à micropointes, produisant un faisceau électronique primaire modulé en impulsion.

8. Spectromètre de masse à temps de vol, **caractérisé en ce qu'**il comprend une source ionique selon l'une quelconque des revendications 1 à 7.

## Claims

1. An ion source for mass spectrometers, the source including an electron gun (1) having an electron source (5) and at least one electrode (7) for conditioning the flow of electrons to generate an appropriate flow of electrons directed towards a gas ionization area (16) in which ions are formed which are acted on by at least one electrode (17, 18) for conditioning the flow of ions, the source being **characterized in that** at least one microchannel wafer (9, 10) is disposed in the flow of electrons (8) downstream of the electrodes (7) for conditioning the flow of electrons so that a pulsed secondary electron beam (12) containing many electrons is generated from a pulsed primary electron beam (8) containing relatively few electrons.

2. An ion source according to claim 1, **characterized in that** it includes an additional electrode (25) downstream of the area occupied by the microchannel wafer(s) (9, 10) for dispersing the secondary electron beam (12) to retain its temporal properties and improve its spatial properties.

3. An ion source according to either claim 1 or claim 2, **characterized in that** the gas ionization area (16) is between an upstream repulsion electrode (17) through which the secondary electron beam (12) is passed and which retains the electrons by repelling the ions and a downstream acceleration electrode (18) which attracts the ions.

4. An ion source according to any one of claims 1 to 3, **characterized in that** it is aligned with the entry of the flight tube (3) of a time-of-flight mass spectrometer.

5. An ion source according to any one of claims 1 to 4, **characterized in that** the gas ionization area (16) is in the immediate vicinity of the microchannel wafer(s) (9, 10).

6. An ion source according to any one of claims 1 to 5, **characterized in that** the electron source (5) is a filament heated to an appropriate temperature to generate a flow of electrons by thermal emission and the primary electron beam (8) is pulse modulated by a deflector electrode (73).

7. An ion source according to any one of claims 1 to 5, **characterized in that** the electron source (5) is a micropoint-type field-emission cathode producing a pulse modulated primary electron beam.

8. A time-of-flight mass spectrometer **characterized in that** it includes an ion source according to any one of claims 1 to 7.

## Patentansprüche

1. Ionenquelle für Massenspektrometer, bestehend aus einer Elektronenkanone (1) mit einer Elektronenquelle (5) und einer oder mehreren Aufbereitungselektroden für den Elektronenstrom (7) zur Erzeugung eines entsprechenden Elektronenstroms, der auf einen Gas-Ionisierungsbereich (16) gerichtet wird, in dem sich Ionen bilden, die einer oder mehreren Aufbereitungselektroden für den Ionenstrom (17, 18) unterzogen werden, **dadurch gekennzeichnet, dass** vor den Aufbereitungselektroden für den Elektronenstrom (7) im Elektronenstrom (8) eine oder mehrere Mikrokanalplatten (9, 10) zwischengeschaltet werden, so dass ausgehend von einem primären impulsförmigen Elektronenbündel (8), das relativ wenig Elektronen enthält, ein sekundäres impulsförmiges Elektronenbündel (12) erzeugt wird, das wesentlich mehr Elektronen enthält.

2. Ionenquelle gemäß Anspruch 1, **dadurch gekennzeichnet, dass** vor dem Bereich, in dem sich die Mikrokanalplatte(n) (9, 10) befinden, mindestens eine zusätzliche Elektrode (25) angeordnet ist, die in der Lage ist, das sekundäre Elektronenbündel (12) zu streuen, um seine zeitlichen Eigenschaften aufrechtzuerhalten und gleichzeitig seine räumlichen Eigenschaften zu verbessern.

3. Ionenquelle gemäß einem der Ansprüche 1 oder 2, **dadurch gekennzeichnet, dass** sich der Gas-Ionisierungsbereich (16) zwischen einer vorgeschalteten Repulsionselektrode (17), die von dem sekundären Elektronenbündel (12) durchquert wird und die die Elektronen durch Abstoßen der Ionen zurückhält, und einer nachgeschalteten Beschleunigungselektrode (18) befindet, die die Ionen anzieht.

4. Ionenquelle gemäß einem der Ansprüche 1 bis 3, **dadurch gekennzeichnet, dass** sie in einer Linie mit dem Eingang der Flugröhre (3) eines Flugzeitmassenspektrometers angeordnet ist.

5. Ionenquelle gemäß einem der Ansprüche 1 bis 4, **dadurch gekennzeichnet, dass** sich der Gas-Ionsierungsbereich (16) in unmittelbarer Nähe der Mikrokanalplatte(n) (9, 10) befindet.

6. Ionenquelle gemäß einem der Ansprüche 1 bis 5, **dadurch gekennzeichnet, dass** es sich bei der Elektronenquelle (5) um einen Heizdraht handelt, der auf die entsprechende Temperatur aufgeheizt wird, um durch Thermoemission einen Elektronenstrahl zu erzeugen, und dass das primäre Elektronenbündel (8) von einer Ablenkelektrode (73) pulsmoduliert wird.

7. Ionenquelle gemäß einem der Ansprüche 1 bis 5, **dadurch gekennzeichnet, dass** es sich bei der Elektronenquelle (5) um eine Feldemissionskathode mit Mikrospitzen handelt, die ein primäres, pulsmoduliertes Elektronenbündel erzeugt.

8. Flugzeitmassenspektrometer, **dadurch gekennzeichnet, dass** es eine Ionenquelle gemäß einem der Ansprüche 1 bis 7 beinhaltet.
